# EUROPÄISCHE PATENTSCHRIFT

(11) **EP 0 380 622 B1**
(45) Veröffentlichungstag und Bekanntmachung des Hinweises auf die Patenterteilung: **22.01.1992**
(21) Anmeldenummer: 89908170.7
(22) Anmeldetag: 13.07.1989
(51) Int. Cl.: A63C 9/20

(54) **SKIBINDUNG FÜR EINEN LANGLAUF- ODER TOURENSKI**
A SKI BINDING FOR A CROSS-COUNTRY OR TOURING SKI
FIXATION POUR SKIS DE FOND OU DE RANDONNEE

(30) Priorität: 28.07.1988 AT 1917/88
(43) Veröffentlichungstag der Anmeldung: 08.08.1990
(73) Patentinhaber: HTM Sport- und Freizeitgeräte Gesellschaft m.b.H., A-2320 Schwechat (AT)
(72) Erfinder: GARAU, Jean, Pierre California Park Bat. D, F-06270 Villeneuve-Loubet (FR)
(74) Vertreter: Szász, Tibor, Dipl.-Ing.
(86) Internationale Anmeldenummer: EP8900815
(87) Internationale Veröffentlichungsnummer: WO9000918

(56) Entgegenhaltungen:
- EP-A- 0 176 951
- AT-B- 386 127
- CH-A- 593 077
- DE-A- 1 943 973

## Beschreibung

### Skibindung für einen Langlauf- oder Tourenski

Die Erfindung bezieht sich auf eine Skibindung für einen Langlauf- oder Tourenski, mit einem Lagerbock zu deren Befestigung auf dem Ski und mit einer Halteschale zur Aufnahme des vorderen Endbereiches eines Skischuhs, der an seinem vorderen Endbereich einen in Draufsicht etwa U-förmigen Bügel trägt, dessen Quersteg von der Skischuhspitze beabstandet ist und mit dieser eine Öffnung bildet, wobei bei in die Bindung eingesetztem Skischuh dessen Sohlenrand oben und unten an der Halteschale anliegt, welche Halteschale in Offenstellung der Bindung im Sinne einer Verschwenkung nach oben um eine vor dem Schun liegende und in Wänden des Lagerbockes gelagerte horizontale Querachse federbelastet ist und durch mittels des Skischuhs erfolgende Verschwenkung nach unten in eine Schließstellung bringbar ist, in welcher mindestens ein Verriegelungszapfen der Bindung die Öffnung am Skischuh von unten durchdringt und eine um eine weitere horizontale Querachse schwenkbare Klinke mittels eines mit einer Nut zusammenwirkenden Vorsprungs verrastet ist und dadurch Halteschale und Verriegelungszapfen relativ zueinander fixiert.

Beispielsweise aus AT-PS 386 127 ist eine derartige Einrichtung bekannt geworden, welche sich in der Praxis bereits bewahrt hat. Der einzige kleine Nachteil, der bisher beobachtet wurde, besteht darin, daß mitunter Vereisungen oder Hartschnee im allerletzten Teil des Schließweges der Halteschale vohhanden sind, sodaß es erst nach Entfernung des Hindernisses oder unter erheblichem Kraftaufwand möglich ist, den U-förmigen Bügel am Skischuh völlig über den am Ski abgestützten Verriegelungszapfen zu verschieben.

Aufgabe der Erfindung ist es somit, den aufgezeigten Nachteil zu vermeiden und die Funktionsfähigkeit der Bindung unabhängig davon zu gewährleisten, ob die Halteschale wirklich zur Gänze niedergedrückt werden kann.

Zur Lösung dieser Aufgabe ist erfindungsgemäß vorgesehen, daß durch mindestens eine weitere Nut und/oder einen weiteren Vorsprung, die mit der Klinke verrastbar sind, mindestens eine weitere Schließstellung der Bindung definiert ist, in welcher sich der Boden der Halteschale, in Höhenrichtung betrachtet, von der Grundplatte des Lagerbockes in einem größeren Abstand befindet als bei der ersten Verrastungsposition der Klinke.

Auch der europäischen Patentanmeldung 176 951 ist zwar eine Einrichtung mit zwei Raststellungen für die Klinke zu entnehmen, jedoch keine Lösung jener Aufgabe, welche der Erfindung zugrundeliegt. Die beiden Raststellunger. bei der bekannten Einrichtung entsprechen nämlich einerseits der Gebrauchsstellung und andererseits der Offenstellung der Bindung. Zwei Schließstellungen hingegen, von denen die erste auch erreicht wird, wenn Eis die völlige Annäherung von Verriegelungszapfen und Halteschale verhindert, wurden bisher nicht vorgeschlagen.

Die konstruktive Ausführung des Erfindungsgedankens kann offensichtlich mit gleicher Wirkung in der Weise erfolgen, daß einem Vorsprung an der Klinke zwei damit alternativ zusammenwirkende Nuten an der Halteschale zugeordnet sind oder in dem umgekehrt abwechselnd zwei Varsprünge an der Klinke mit einer Nut an der Halteschale verrastet werden.

Die erfindungsgemäße Ausbildung der Bindung hat zur Folge, daß der Langläufer sofort auf die Loipe gehen kann, auch wenn die Bindung zunächst nur jene Verrastungsposition erreicht, in welcher der Verriegelungszapfen noch nicht ganz eingeschaben ist. Nach einigen Schritten ist das zunächst hinderliche Eis entfernt und die Klinke, welche am selben Schwenkteil angeordnet ist wie der Verriegelungszapfen, rastet in jene Stellung ein, in welcher der Verriegelungszapfen so weit wie möglich in die vor dem Schuh liegende öffnung eingedrungen ist.

Weitere Einzelheiten der Erfindung werden nun anhand der Zeichnung näher beschrieben.

Fig. 1 zeigt eine erfindungsgemäße Skibindung in Einsteigposition im Längsschnitt nach der Linie I-I von Fig. 2, Fig. 2 die Skibindung in Fahrstellung in Draufsicht, Fig. 3 die Halteschale der Skibindung mit eingesetztem Skischuh in Draufsicht, Fig. 4 die Skibindung in Fahrstellung im Längsschnitt (erste Verriegelungsposition), Fig. 5 die Skibindung in Fahrstellung im Längsschnitt (zweite Verriegelungsposition).

Die Zeichnungsfiguren zeigen eine Skibindung für einen Langlauf- oder Tourenski 1 und dazugehörigen Skischuh 100. Auf der Oberseite eines Skis 1 ist mittels bei 2 angebrachter Schrauben ein Lagerbock 10 montiert. Er besteht aus einer Grundplatte 11 mit zwei Wänden 12, die am vorderen, der Skispitze zugewandten Ende der Grundplatte 11 beginnen und etwa bis zur Mitte der Grundplatte 11 führen und im letzteren Bereich eine horizontale Querachse 20 tragen.

Auf der Querachse 20 ist ein Schwenkteil 30 angebracht, der mit seinem Boden 31 auf der Grundplatte 11 aufliegt. Am von der Querachse 20 abgelegenen Ende trägt der Boden 31 einen Verriegelungszapfen 32. An der Schwenkachse 20 ist auch eine Halteschale 40 angebracht, derer. Boden 41 eine Durchbrechung 41b für den Verriegelungszapfen 32 aufweist. Die Seitenwände 42 der Halteschale 43 sind in ihrem vorderen Teil mit einem Quersteg 43, der Nuten 43a und 43b trägt, verbunden. Oben schließen an die Seitenwände 42 Führungsleisten 45 an.

Ein von der Querachse 20 nach oben ragender Fortsatz des Schwenkteils 30 trägt an seinem oberen Ende eine Querachse 50, an der eine als zweiarmiger Hebel ausgebildete Klinke 60 angelenkt ist, die an ihrem der Halteschale 40 zugewandten Arm in einem eine Rastnase bildenden Vorsprung 61 endet und an der dem Ski 1 abgewandten Seite ihres zweiten Armes eine Vertiefung 62 trägt.

Für eine Feder 70 um die Querachse 20, die die Halteschale 40 und den Schwenkteil 30 im Sinne eines Au:einanderspreizens belaste:, sind im Boden 31 des Schwenkteils 30 entsprechende Hohlräume vorgesehen. Eine Schenkelfeder 80, welche um die Querachse 50 verläuft, beaufschlagt die Klinke 60 in Schließrichtung zur Halteschale 40.

Im vorderen Teil des Lagerbocks 10 ist ein elastisches Element 90 eingesetzt. Es stützt sich am Schwenkteil 30 ab. Das elastische Element 90 weist eine Bohrung auf, um bei der Montage der Bindung am Ski 1 ungehindert eine Schraube einsetzen zu können.

Der in die Bindung einzusetzende Skischuh 100 (vgl. Fig. 3) weist in seinem vorderen Bereich eine Sohlenverlängerung auf, die einen Einschubteil in die Halteschale 40 bildet und aus Fortsätzen 101a und einem darin mit seinen Schenkeln 102a eingegossenen U-förmigen Bügel mit einem Quersteg 102b besteht.

Die der Erfindung zugrundeliegende Idee ist am besten aus Fig. 4 und 5 zu entnehmen. Kommt ein Stück Eis oder Hartschnee 13 unter dem Boden 31 des winkelförmigen Schwenkteiles 30 zu liegen, welcher im Verriegelungszapfen 32 endet und die Klinke 60 trägt, so rastet die Klinke 60 mit ihrem Vorsprung 61 zunächst nur in die, in Schließrichtung betrachtet, erste Nut 43a des Steges 43 ein. Der Boden 31 des Schwenkteiles 30 steht in dieser Lage geringfügig nach unten über den Boden 41 der Halteschale 40 vor. Auch ist der Verriegelungszapfen 32 noch nicht in seiner Endlage oberhalb der Öffnung 103, welche letztere durch die schräge Vorderseite des Skischuhs 100 und den Quersteg 102b definiert ist. Dies beeinträchtigt jedoch den Skiläufer kaum, da die Bindung geschlossen und somit der Skischuh 100 im der Halteschale 40 der Bindung fixierbar ist. Oer Boden 41 der Halteschale 40 liegt während jedes Gleitschrittes auf dem aus Eis oder Hartschnee bestehenden Hindernis 13 auf bis diese - im allgemeinen nach wenigen Schritter - aus der Bindung entfernt ist bzw. herausgedrückt wird. Nun rastet die Klinke 60 mit ihrem Vorsprung 61 in die, in Schließrichtung betrachtet, zweite Nut 43b des Steges 43 ein, wodurch die aus Fig. 5 ersichtliche Endlage erreicht wird, in welcher der Verriegelungszapfen 32 ganz in die öffnung 103 am Skischuh 100 eingedrungen ist und der Boden 31 von Schwenkteil 30 und der Boden 41 von Halteschale 40 in der niedergeschwenkten Lage des Skischuhs 100 (Gleitphase) im wesentlichen bündig zueinander verlaufen.

Hinter der und anschließend an die Skibindung ist eine Führungsplatte 110 mit Führungsrillen 111 für den Skischuh 100 vorgesehen. Aufbau und Funktion solcher Führungsplatten sind für sich bekannt, so daß auf diese nicht weiter eingegangen wird.

Die Erfindung ist nicht auf das gezeigte und beschriebene Ausführungsbeispiel eingeschränkt. Bei Bedarf können, wie eingangs erwähnt und auch beansprucht wurde, mehrere Nuten vorgesehen sein, die unterschiedliche Verrastungspositionen bestimmen. Weiters können auch, wie ebenfalls beschrieben und beansprucht wurde, mehrere Vorsprünge vorgesehen sein, die mit einer Nut in Eingriff bringbar sind. Auch das Zusammenwirken von mehreren Vorsprüngen mit mehreren Nuten soll unter den Schutz des Patentes fallen.

## Patentansprüche

1. Skibindung für einen Langlauf- oder Tourenski, mit einem eine Grundplatte (11) und zwei Wände (12) aufweisenden Lagerbock (10) zu deren Befestigung auf dem Ski (1) und mit einer Halteschale (40) zur Aufnahme des vorderen Endbereiches eines Skischuhs (100), der an seinem vorderen Endbereich einen in Draufsicht etwa U-förmigen Bügel trägt, dessen Quersteg (102b) von der Skischuhspitze beabstandet ist und mit dieser eine Öffnung bildet, wobei bei in die Bindung eingesetztem Skischuh (100) dessen Sohlenrand oben und unten an der Halteschale (40) anliegt, welche Halteschale (40) in Offenstellung der Bindung im Sinne einer Verschwenkung nach oben um eine vor dem Schuh liegende und in den Wänden des Lagerbockes gelagerte horizontale Querachse (20) federbelastet ist und durch mittels des Skischuhs erfolgende Verschwenkung nach unten in eine Schließstellung bringbar ist, in welcher mindestens ein Verriegelungszapfen (32) der Bindung die Öffnung am Skischuh von unten durchdringt und eine um eine weitere horizontale Querachse (50) schwenkbare Klinke (60) mittels eines mit einer Nut (43a) zusammenwirkenden Vorsprungs (61) verrastet ist und dadurch Halteschale (40) und Verriegalungszapfen (32) relativ zueinander fixiert, dadurch gekennzeichnet, daß durch mindestens eine weitere Nut (43b) und bzw. oder einen weiteren Vorsprung, die mit der Klinke (60) verrastbar sind, mindestens eine weitere Schließstellung der Bindung definiert ist, in welcher sich der Boden (41) der Halteschale (40), in Höhenrichtung betrachtet, von der Grundplatte (11) des Lagerbockes (10) in einem größeren Abstand befindet als bei der ersten Verrastungsposition der Klinke (60).

## Claims

1. A ski binding for a cross-country or touring ski, comprising a mounting bracket (10) having a base plate (11) and two walls (12) and devised for securing the binding on a ski (1), and a retainer socket (40) for retaining the front end portion of a ski boot (100) provided at said front end portion with a loop member of substantially U-shaped configuration in top plan view, the cross-member (102b) of said loop member being spaced from the ski boot front end to define an opening therewith, the rim of the sole of said ski boot (100) when inserted in said binding being in top and bottom engagement with said retainer socket (40), said retainer socket (40) being spring-biased towards the open position of the binding in the sense of an upwards rotation about a horizontal mounting pin (20) located in front of said boot and mounted in said walls of said mounting bracket, and adapted by means of said ski boot to be rotated downwards to a closed position in which at least one locking finger (32) of the binding penetrates said front end opening of said ski boot from below, and a pawl member (60) mounted for rotation about a further horizontal transverse pin (50) is locked by the engagement of a projection (61) thereof with a groove (43a) to thereby fix said retainer socket (40) and said locking finger (32) in position relative to one another, characterized in that at least one further closed position of the binding is defined by at least one further groove (43b) and or a further projection operable to lock said pawl member (60), in which further locking position the bottom (41) of said retainer socket (40) is spaced from said base plate (11) of said mounting bracket (10) by a greater distance, as viewed in the height direction, than in the first locked position of said pawl member (60).

## Revendications

1. Fixation équipant un ski de fond ou de randonnée, munie d'un sabot de montage (10) comportant une plaque de base (11) et deux parois (12), en vue de son ancrage sur le ski (1), ainsi que d'une coquille de retenue (40) pour recevoir la région extrême antérieure d'une chaussure de ski (100), laquelle porte, dans sa région extrême antérieure, un étrier qui est sensiblement configuré en U observé en plan, et dont la membrure transversale (102b) est distante de la pointe de la chaussure de ski, avec laquelle elle forme une ouverture ; fixation dans laquelle, lorsqu'une chaussure de ski (100) est engagée dans cette fixation, le rebord de la semelle de ladit chaussure est appliqué en parties haute et en parties basse contre la coquille de retenue (40), laquelle coquille de retenue (40) est chargée élastiquement dans la position ouverte de la fixation, dans le sens d'un pivotement vers le haut autour d'un axe transversal horizontal (20) situé devant la chaussure, et monté dans les parois du sabot de montage, et peut être amenée, par un pivotement vers le bas ayant lieu au moyen de la chaussure de ski, à une position fermée dans laquelle au moins un tenon de verrouillage (32) de la fixation traverse de bas en haut l'ouverture ménagée sur la chaussure de ski, et un cliquet (60), pouvant pivoter autour d'un autre axe transversal horizontal (50), est encranté au moyen d'une saillie (61) coopérant avec une rainure (43a), et assujettit ainsi la coquille de retenue (40) et le tenon de verrouillage (32) l'un par rapport à l'autre, caractérisée par le fait que, par l'intermédiaire d'au moins une autre rainure (43b) et, respectivement ou d'une autre saillie encrantables avec le cliquet (60), l'on définit au moins une autre position fermée de la fixation, dans laquelle le fond (41) de la coquille de retenue (40) se trouve, observé dans le sens de la hauteur, à une plus grande distance de la plaque de base (11) du sabot de montage (10) que lorsque le cliquet (60) occupe la première position encrantée.
